# EUROPÄISCHE PATENTSCHRIFT

(11) **EP 0 110 277 B1**
(45) Veröffentlichungstag und Bekanntmachung des Hinweises auf die Patenterteilung: **11.01.1989**
(21) Anmeldenummer: 83111606.6
(22) Anmeldetag: 21.11.1983
(51) Int. Cl.: A45D 19/02

(54) **Verstreichvorrichtung zum gezielten Aufbringen haarfarbenverändernder Mittel**
Spreading device for locally applying a hair colour changing agent
Dispositif pour étendre de façon prédéterminée un moyen de coloration de cheveux

(30) Priorität: 29.11.1982 DE 3244174
(43) Veröffentlichungstag der Anmeldung: 13.06.1984
(73) Patentinhaber: Henkel Kommanditgesellschaft auf Aktien, 40191 Düsseldorf (DE)
(72) Erfinder: Hollenberg, Detlef, Dr., D-4010 Hilden (DE); Schneider, Hans, D-4056 Schwalmtal (DE); Schrader, Dieter, D-4000 Düsseldorf (DE)

(56) Entgegenhaltungen:
- CH-A- 179 597
- DE-U- 8 119 211
- US-A- 2 176 736
- US-A- 4 211 247

## Beschreibung

Die Erfindung richtet sich auf einen Verschluß mit Applikationsspitze und Verstreichvorrichtung für einen Färbemittelspender, wobei die Verstreichvorrichtung mindestens eine mit einer Austrittsöffnung der Applikationsspitze zu koppelnde Kammzinke und eine Aufnahmebohrung zum Aufsetzen auf die Applikationsspitze aufweist.

In einer in dem DE-GM 81 19 211 beschriebenen Vorrichtung dieser Art weist der Applikatior zwei in parallelem Abstand angeordnete flache Kammzinken zum Abteilen einer zu färbenden Haarsträhne auf. Im Bodenbereich zwischen den Zähnen mündet ein zum Spenderinnern führender Durchtrittskanal, durch den das Färbepräparat austreten kann. Auf diese Weise soll es möglich werden, geringste Mengen von Haarfärbepräparaten auf schmale Strähnen gezielt oberflächlich aufzutragen, ohne daß die einzufärbenden Strähnen einzeln mit einem Kamm abgeteilt und abgehoben werden müßten. Das bekannte Gerät ist jedoch so aufwendig ausgebildet und so kompliziert zu handhaben, daß es normalerweise nur im Friseurgeschäft Anwendung findet. Der Applikator ist in der Herstellung für den Heimgebrauch sowie für eine Einmalanwendung zu teuer und in der Handhabung, vor allem bei Selbstanwendung zu kompliziert. Weiterhin weist der Applikator den Nachteil auf, daß er nicht direkt kraftschlüssig auf eine serienmäßige Applikationsspitze, sondern nur unter Verwendung einer Ringdichtung aufsteckbar ist.

Zum Färben einzelner Haarsträhnen im Heimgebrauch werden mit Löchern versehene Hauben verwendet, durch welche einzelne Strähnen willkürlich mit einer Haarsträhnchen-Ziehnadel bzw. Häkelnadel zwecks getrennten Einfärbens zu ziehen sind. Ein gezieltes Aufbringen der haarfarbenverändernden Mittel nur auf das Deckhaar, was sowohl aus Gründen der Haarschonung als auch des kosmetischen Ausdrucks sinnvoll sein kann, ist auf diese Weise allerdings nicht möglich.

Aufgabe der Erfindung ist die Schaffung einer Lösung, die ein gezieltes Aufbringen haarfarbenverändernder Mittel auf das Deckhaar ermöglicht, wobei vorhandene Verschlußsysteme bzw. Behälteröffnungen zu benutzen bleiben und die für den Heimgebrauch, vorzugsweise für die Einmalanwendung, nach Aufwand und Handhabungsweise gleichermaßen geeignet ist.

Bei einem Verschluß der eingangs bezeichneten Art wird diese Aufgabe gemäß der Erfindung dadurch gelöst, daß die Verstreichvorrichtung einteilig als zumindest eine Zinke mit im Fuß ausgebildeter Aufnahmebohrung zum direkten kraftschlüssigen Aufstecken auf die Applikationsspitze ausgebildet ist und, daß das die Austrittsöffnung umfassende freie Ende der Applikationsspitze in der färbemittelabgebenden Gebrauchsstellung die Aufnahmebohrung durchdringt oder innerhalb der Aufnahmebohrung endend über zumindest einen Auslaßkanal mit Mündung auf der Innenfläche einer Zinke und/oder über zumindest eine Bohrung mit Mündung im Bereich der einen stetig gekrümmten, insbesondere halbkreisförmigen, Übergang zwischen benachbarten Zinken bildenden Brücke mit dem Haarbehandlungsbereich der Verstreichvorrichtung in Verbindung steht.

Verbesserungen und weitere Ausgestaltungen der Erfindung sind in den Unteransprüchen angegeben.

Demgemäß wird durch die Erfindung eine Verstreichvorrichtung zum Aufbringen haarfarbenverändernder Mittel auf das Deckhaar bzw. auf Deckhaarsträhnen geschaffen, welche so ausgebildet ist, daß sie im Heimgebrauch sowie bei Einmalanwendung auf vorhandene Spender aufzusetzen, insbesondere aufzustecken ist, ohne daß irgendwelche beweglichen Teile erforderlich wären. Die erfindungsgemäße Vorrichtung kommt zwar mit einer einzigen zum Abteilen,-Auftragen und/oder Verstreichen dienenden Zinke aus, für die Handhabung ist aber die Ausstattung mit zwei oder mehr Zinken vorteilhaft, weil dadurch ein Abteilen einzelner Strähnen vereinfacht wird. Ein optimales Abschirmen der der behandelten Haarsträhne benachbarten Haarpartien sowie ein optimaler Schutz der Kopfhaut vor mechanischen Schäden wird gewährleistet, wenn die Zinken paarweise symmetrisch voneinander weg gebogen sind und abgerundete, insbesondere auch verstärkte, Spitzen besitzen.

Insbesondere bei Verwendung eines Paars von Kammzinken ist es für einen guten Übergang der Farbe auf das Haar vorteilhaft, daß die Brücke zwischen den benachbarten Zinken stetig gekrümmt, insbesondere halbkreisförmig, ausgebildet wird. Der Auslaßkanal der Verstreichvorrichtung kann dann im Bereich der Brücke zwischen den Zinken vorgesehen werden und dort mindestens eine Durchgangsöffnung, insbesondere als Düse, besitzen. Gemäß, weiterer Erfindung kann der Auslaßkanal aber auch in eine oder mehrere Zinken hinein verlängert werden, so daß er auf der jeweiligen zum Verstreichen vorgesehenen Innenfläche der Zinke mündet.

Wenn, insbesondere bei Heimgebrauch, gewünscht wird, einzelne Haarpartien mit nur einer Hand vom Kopf wegziehend zu färben, kann es schließlich günstig sein, die Verstreichvorrichtung mit nur einer hakenförmigen Zinke mit auf der Innenfläche der Hakenkrümmung mündendem Auslaßkanal auszustatten.

Auch können auf der Innenfläche der Zinke Führungsrillen vorgesehen werden, die als zusätzliche seitliche Führungselemente wirken.

Anhand der schematischen Darstellung von Ausführungsbeispielen werden weitere Einzelheiten der Erfindung erläutert. Es zeigen :
Fig. 1 eine auf eine Applikationssptze aufgesetzte Verstreichvarrichtung mit Längsschnitt ;
Fig. 2 bis 4 Längsschnitte von drei von Fig. 1 abweichenden Verstreichvorrichtungen ; und
Fig. 5 einen Längsschnitt durch eine auf eine Applikationsspitze aufgesetzte hakenförmige Verstreichvorrichtung.

Fig. 1 zeigt einen insgesamt mit 1 bezeichneten Verschluß mit Applikationsspitze 2 eines Färbemittelspenders im Schnitt parallel zur Längsachse 3. Die Applikationsspitze 2 besitzt eine zum Ausbringen des im nicht gezeichneten Behälter enthaltenen Färbemittels geeignete Austrittsöffnung 4 am zugespitzten Längsende 5 und ist an sich zum Scheiteln der Haare sowie zum Aufbringen des Färbemittels ausgebildet. Auf die Applikationsspitze 2 wird eine insgesamt mit 6 bezeichnete Verstreichvorrichtung aufgesetzt. Die Kupplung wird im einfachsten Falle durch Kraftschluß in einer im Fuß 7 der Verstreichvorrichtung 6 vorgesehenen Aufnahmebohrung 8 bzw. 12 erreicht. Bei einer solchen Steckverbindung gelangt das Färbemittel primär unmittelbar aus der Austrittsöffnung 4 auf eine zu behandelnde Haarsträhne, während die Verstreichvorrichtung nur dazu dient, das Färbemittel auf der Haarsträhne zu verteilen und/oder andere Teile des Haars und der Kopfhaut von einer Berührung mit dem Färbemittel bzw. der Austrittsöffnung 4 abzuschirmen.

Bei dem Ausführungsbeispiel nach Fig. 1 wird vorgesehen, die Verstreichvorrichtung 6 symmetrisch mit einem Paar voneinander weg gebogener Kammzinken 9 mit abgerundeten Spitzen 10 auszustatten. Durch die stetig bogenförmig nach außen geneigten Abteiler bzw. Zinken 9 werden ein optimales Abschirmen benachbarter Haarpartien sowie ein ausgezeichneter Schutz der Kopfhaut vor mechanischen Schäden gewährleistet. Eine besondere kopfhautfreundliche Ausbildung wird bei Abrundung und Verstärkung der Spitzen 10 der Zinken 9 erhalten.

In Fig. 1 wird ferner angedeutet, daß die Kupplung zwischen Applikationsspitze 2 und Bohrung 8 im Fuß 7 der Verstreichvorrichtung 6 außer durch reinen Kraftschluß auch durch angeformte Hilfsmittel, z. B. Gewinde und Nocken oder durch den gezeichneten Schnappring 11, hergestellt werden kann. Weitere Formen der Kupplung zwischen der Verstreichvorrichtung 6 und der Applikationsspitze 2 werden in der Fig. 2 bis 5 dargestellt. Die Kupplung besteht hier im Prinzip aus der Aufnahmebohrung 12 zum Einsetzen des freien Endes 13 der Applikationsspitze 2.

Von der Aufnahmebohrung 12 gehen die in den Ausführungsbeispielen gemäß Fig. 2 bis 5 verschieden ausgebildeten Auslaßkanäle aus. Im Fall von Fig. 2 werden die Auslaßkanäle durch mindestens eine, insbesondere düsenförmige, Bohrung 14 im Bereich der Brücke 15 zwischen zwei Zinken 9 gebildet. Die Größe der Bohrungen 14 wird dabei der Konsistenz bzw. Zähigkeit des verwendeten haarfarbenverändernden, insbesondere cremeartigen, Mittels angepaßt. Eine stetig gekrümmte, insbesondere halbkreisförmige, Brücke 15 zwischen benachbarten Zinken 9 dient der Anpassung an die natürlichen Gegebenheiten einer zwischen den Zinken 9 hindurchgezogenen Haarsträhne.

Nach Fig. 3 kann ein in die Zinke 9 hinein verlängerter Auslaßkanal 16 mit Mündung 17 auf der Innenfläche der jeweiligen Zinke 9 vorgesehen werden. Der Auslaßkanal 16 kann auf seiner Länge auch mehr als eine Mündung 17 besitzen, insbesondere kann zugleich mindestens eine Mündungsbohrung 14 (ähnlich wie bei Fig. 2) im Bereich der Brücke 15 zwischen benachbarten Zinken vorgesehen werden.

Bei dem Ausführungsbeispiel nach Fig. 4 werden zusätzlich zu wenigstens einem Teil der. Merkmale gemäß Fig. 2 und 3 Führungsriefen bzw. -rillen 18 auf der Innenfläche wenigstens einer der Zinken 9 vorgesehen.

In der Vorrichtung nach Fig. 5 wird eine von den Ausführungsbeispielen nach Fig. 1 bis 4 abweichende Formgebung der Verstreichvorrichtung 6 im Prinzip angedeutet. Die Vorrichtung 6 hat hier im wesentlichen Hakenform, wobei der Auslaßkanal 16, beginnend an der zum Aufsetzen auf eine übliche Applikationsspitze 2 ausgebildeten Aufnahmebohrung 12, zum Bodenbereich 19 oder auch an eine oder mehrere andere Stellen auf der übrigen Innenfläche 20 des Hakens 21 führt und dort mündet. Die Hakenform der Verstreichvorrichtung 6 nach Fig. 5 bietet den Vorteil, einzelne Haarsträhnen einhändig vom Kopf wegziehend färben zu können. Bei Anwendung wird das Haar in der bogenförmigen Innenfläche 20 des Hakens 21 geführt und dabei aus den Mündungen 22 des Austrittskanals 16 mit dem Färbemittel beaufschlagt.

## Patentansprüche

1. Verschluß (1) mit Applikationsspitze (2) und Verstreichvorrichtung (6) für einen Färbemittelspender, wobei die Verstreichvorrichtung (6) mindestens eine mit einer Austrittsöffnung (4) der Applikationsspitze (2) zu koppelnde Kammzinke (9, 21) und eine Aufnahmebohrung (8, 12) zum Aufsetzen auf die Applikationsspitze (2) aufweist, dadurch gekennzeichnet, daß die Verstreichvorrichtung (6) einteilig als zumindest eine Zinke (9, 21) mit im Fuß (7) ausgebildeter Aufnahmebohrung (8, 12) zum direkten kraftschlüssigen Aufstecken auf die Applikationsspitze (2) ausgebildet ist und, daß das die Austrittsöffnung (4) umfassende freie Ende (13) der Applikationsspitze (2) in der färbemittelabgebenden Gebrauchsstellung die Aufnahmebohrung (8) durchdringt oder innerhalb der Aufnahmebohrung (12) endend über zumindest einen Auslaßkanal (16) mit Mündung (17, 22) auf der Innenfläche einer Zinke (9, 21) und/oder über zumindest eine Bohrung (14) mit Mündung im Bereich der einen stetig gekrümmten, insbesondere halbkreisförmigen, Übergang zwischen benachbarten Zinken (9) bildenden Brücke (15) mit dem Haarbehandlungsbereich der Verstreichvorrichtung (6) in Verbindung steht.

2. Vorrichtung nach Anspruch 1, gekennzeichnet durch ein Paar symmetrisch voneinander weg gebogener Kammzinken (9) mit abgerundeten, insbesondere auch verstärkten, Spitzen (10).

3. Vorrichtung nach Anspruch 1 oder 2, dadurch gekennzeichnet, daß die Bohrung (14) als Düse ausgebildet ist.

4. Vorrichtung nach einem der vorangehenden Ansprüche, gekennzeichnet durch Führungsrillen (18) auf der zum Verstreichen vorgesehenen Innenfläche der Zinke (9, 21).

5. Vorrichtung nach einem der vorangehenden Ansprüche, dadurch gekennzeichnet, daß die Zinke (21) hakenförmig ausgebildet ist.

## Claims

1. Closure (1) with applicator tip (2) and spreading device (6) for a colouring agent dispenser, wherein the spreading device (6) displays at least one comb tine (9, 21) to be coupled with an exit opening (4) of the applicator tip (2) and a receiving bore (8, 12) for placing onto the applicator tip (2), characterised thereby, that the spreading device (6) is constructed integrally as at least one tine (9, 21) with receiving bore (8, 12) formed in the foot (7) for the direct forcelocking plugging onto the applicator tip (2) and that the free end (13), surrounding the exit opening (4), of the applicator tip (2) in the position of use delivering colouring agent penetrates the receiving bore (8) or ending within the receiving bore (12) stands in communication by way of at least one outlet channel (16) with opening (17, 22) on the inward surface of a tine (9, 21) and/or by way of at least one bore (14) with opening in the region of the bridge (15), which forms a steadily curved, in particular semicircular transition between neighbouring tines (9), with the hair treatment region of the spreading device (6).

2. Device according to claim 1, characterised by a pair of comb tines (9), which are each bent away symmetrically from the other, with rounded- off, in particular also re-inforced tips (10).

3. Device according to claim 1 or 2, characterised thereby, that the bore (14) is constructed as nozzle.

4. Device according to one of the preceding claims, characterised by guide grooves (18) on the inner surface, provided for the spreading, of the tines (9, 21).

5. Device according to one of the preceding claims, characterised thereby, that the tine (21) is constructed in hook shape.

## Revendications

1. Dispositif de fermeture (1), avec embout d'application (2) et dispositif d'écoulement (6) pour un distributeur de teinture, dans lequel le dispositif d'écoulement (6) comporte au moins un orifice de sortie (4), dans les dents du peigne (9, 21), qui doit être raccordé à l'embout d'application (2) et une perforation d'admission (8,12) à placer sur cet embout d'application (2), caractérisé par le fait que le dispositif d'écoulement (6) se présente sous la forme d'au moins une dent de peigne (9, 21), en une seule pièce comportant une perforation d'admission (8, 12) pratiquée à sa base (7), et permettant de la fixer, de façon étanche, directement sur l'embout d'application (2) ; que l'extrémité libre (13), entourant l'orifice de sortie (4) de l'embout d'application (2), pénètre dans la perforation d'admission (8) lorsque le dispositif est en position d'utilisation et distribue la teinture, ou bien que cette extrémité libre (13) est reliée à la zone de traitement des cheveux du dispositif d'écoulement (6) à l'intérieur de la perforation d'admission (12) qui se termine par au moins une voie d'évacuation (16) comportant une embouchure (17, 22) sur la surface interne d'une dent de peigne (9, 21) et/ou par au moins une perforation (14) comportant une embouchure dans la zone d'un pontage (15) constituant une jonction toujours curviligne, et plus particulièrement courbe, avec la dent de peigne voisine.

2. Dispositif selon la revendication 1, caractérisé par le fait qu'il comporte une paire de dents de peigne courbées (9), écartées l'une de l'autre de façon symétrique, et dont les extrémités (10) sont arrondies et, en outre, plus particulièrement renforcées.

3. Dispositif selon l'une ou l'autre des revendications 1 ou 2, caractérisé par le fait que la perforation (14) est conçue sous la forme d'une buse.

4. Dispositif selon l'une quelconque des revendications 1 à 3, caractérisé par le fait qu'il comporte des rainures de guidage (18) sur la surface interne de la dent (9, 21) prévue pour l'écoulement.

5. Dispositif selon l'une quelconque des revendications 1 à 4, caractérisé par le fait que la dent de peigne (21) prévue pour l'écoulement est recourbée en forme de crochet.
